# FASCICULE DE BREVET EUROPEEN

(11) **EP 2 140 834 B1**
(45) Date de publication et mention de la délivrance du brevet: **29.12.2010**
(21) Numéro de dépôt: 09290478.8
(22) Date de dépôt: 23.06.2009
(51) Int. Cl.: A61D 19/02, A61D 19/04

(54) **Instrument de transfert intra-utérin par la voie naturelle vagino-utérine**
Intrauterines Transferinstrument über den natürlichen vaginal-uterinen Weg
Intra-uterine transfer apparatus using the natural vaginal-uterine route

(30) Priorité: 30.06.2008 FR 0854421
(43) Date de publication de la demande: 06.01.2010
(73) Titulaire: IMV Technologies, 61300 Saint-Oen-Sur-Iton (FR)
(72) Inventeur: Huet, Laurent, 61380 Soligny la Trappe (FR); Staub, Christophe, 61270 Les Genettes (FR)
(74) Mandataire: Lepelletier-Beaufond, François

(56) Documents cités:
- EP-A- 0 071 538
- EP-A- 1 250 897

## Description

L'invention a trait aux instruments de transfert intra-utérin par la voie naturelle vagino-utérine.

On connaît déjà, notamment par les demandes de brevets publiées sous les références EP 0 189 702 et WO 03/065925, des instruments d'insémination ou de transfert d'embryons dans l'utérus d'un animal femelle tel qu'une truie. Ces instruments comportent en général un dispositif du type sonde destiné à être introduite dans le vagin de l'animal. Cette sonde porte à son extrémité un embout qui a vocation à se positionner au niveau du col de l'utérus, soit en appui sur celui-ci, soit en le franchissant partiellement pour s'y fixer et servir de point longitudinal de référence au dispositif d'insémination. Dans les deux cas cet embout assure la fermeture du col et empêche le retour des produits qui seront injectés à l'intérieur de l'utérus. Cette sonde renferme en général un cathéter souple destiné à traverser ledit embout pour se déployer dans l'utérus après le positionnement de l'embout et permettre l'injection du produit au plus près de la zone recherchée, c'est-à-dire au plus près des cornes utérines. Le cathéter reste enfermé dans la sonde pendant l'introduction de celle-ci dans le vagin afin de le conserver propre et de lui éviter d'être pollué au contact de la paroi vaginale. La longueur du cathéter que l'opérateur sort de la sonde est en outre prédéterminée, grâce à des repères portés par la sonde, qui sont gradués en fonction de l'âge de l'animal ou du nombre de portées qu'il a déjà eues.

On connaît également, par la demande de brevet publiée sous la référence EP 1 250 897, un instrument de transfert selon le préambule de la revendication 1.

L'invention vise à fournir un cathéter dont l'extrémité puisse pénétrer et progresser de façon optimale dans une corne utérine.

A cet effet, l'invention propose un instrument de transfert selon la revendication 1.

Le caractère oblong de la tête de transfert, c'est-à-dire qu'elle est plus longue que large, alors que la plus grande largeur est bien entendu inférieure et relativement proche au diamètre d'une corne utérine, permet d'éviter, lors de la progression de la tête dans une corne, qu'elle se mette en travers ou qu'elle se retourne, ce qui est absolument à éviter, puisque dans un tel cas l'orifice de sortie ou le canal d'acheminement de la substance à transférer serait bouché(e) et/ou le cathéter ne pourrait plus progresser.

En outre, le fait qu'aucune portion de la tête de transfert ne soit davantage proéminente latéralement que les deux renflements arrondis offre l'avantage que la surface de contact de la tête avec les cornes utérines se limite à des lignes, une pour chaque renflement, de sorte que le glissement de la tête de transfert est grandement facilité.

Selon des caractéristiques préférées en raison de la qualité des résultats obtenus et de la commodité de fabrication et d'utilisation :
- les deux renflements ont des sections égales ;
- la tête de transfert présente une symétrie de révolution autour de son axe ;
- la plus grande longueur de la tète de transfert est au moins deux fois supérieure au plus grand diamètre des renflements ;
- la plus grande longueur de la tête de transfert est sensiblement égale à trois fois le plus grand diamètre des renflements ;
- la plus grande longueur de la tête de transfert est comprise entre 20 et 40 mm ;
- la plus grande longueur de la tête de transfert est sensiblement égale à 30 mm ;
- la section d'un étranglement séparant lesdits deux renflements est comprise entre un quart et la moitié de la plus grande section des renflements ;
- la tête de transfert présente une symétrie par rapport à un plan perpendiculaire à son axe et passant par un diamètre d'un étranglement séparant lesdits deux renflements ; et/ou
- la tête de transfert est réalisée en polyoxyméthylène.

Selon d'autres caractéristiques préférées concernant la mise en oeuvre du cathéter, celui-ci est un tube plein percé par ledit canal et par un deuxième canal disjoint et parallèle au premier, ledit deuxième canal contenant un câble de renfort.

On procure ainsi au cathéter, de façon particulièrement simple, commode et économique, tout à la fois la flexibilité et la résistance au pliage qui lui permet de cheminer dans les meilleures conditions dans l'utérus puis dans une corne utérine.

De préférence, afin de permettre de suivre aisément la progression du cathéter par échographie, ledit câble de renfort est réalisé en une matière propre à rétrodiffuser les ultrasons.

D'une façon générale, compte-tenu de la qualité des résultats obtenus, il est intéressant que ledit câble de renfort ait un diamètre compris entre 1 et 1,5 mm.

On observera que les caractéristiques du cathéter qui viennent d'être exposées, qui font intervenir un câble de renfort, sont susceptibles d'être mises en oeuvre dans des cathéters qui seraient associés à une tête de transfert différente de celle exposée ci-dessus, voire d'être utilisée autrement que dans l'instrument de transfert mentionné ci-dessus.

Selon d'autres caractéristiques préférées pour leur simplicité et leur commodité de mise en oeuvre tout en étant particulièrement fiable :
- la tête de transfert est fixée au tube par collage ;
- la tête de transfert est fixée au tube par collage et par un pion implanté d'une part dans l'extrémité du deuxième canal et d'autre part dans un logement adapté porté par ladite tête de transfert ;
- ledit pion est un pion cranté ;
- la tête de transfert est fixée au tube par collage et par une goupille pénétrant à la fois dans le cathéter et dans la tête de transfert, selon un axe perpendiculaire à son axe ;
- l'extrémité du tube porteuse de la tête de transfert se prolonge par une conduite complémentaire de plus faible diamètre traversée par le seul canal ;
- la tête de transfert présente une cavité traversante, recevant ladite conduite complémentaire ; et/ou
- la conduite complémentaire se prolonge dans ladite cavité traversante jusqu'à déboucher à l'extrémité de ladite tête de transfert.

Selon d'autres caractéristiques préférées pour leur commodité d'utilisation, l'instrument comporte en outre une sonde munie à une de ses extrémités d'un embout apte à se positionner contre ou dans le col de l'utérus, ledit cathéter étant inséré dans l'espace central de la sonde et étant apte à traverser ledit embout pour quitter une position rétractée où la tête de transfert du cathéter est rétractée à l'intérieur de l'espace central de ladite sonde et une position déployée où ladite tête de transfert fait saillie hors de l'embout de la sonde

L'exposé de l'invention sera maintenant poursuivi par la description d'un exemple préféré de réalisation, donnée ci-après à titre illustratif et non limitatif, en référence aux dessins annexés. Sur ceux-ci :
- la figure 1 est une vue en coupe d'un instrument de transfert intra-utérin selon l'art antérieur ;
- la figure 2 est une vue de détail en coupe de cet instrument, montrant plus particulièrement l'embout de la sonde et la partie terminale du cathéter en position rétractée dans la sonde ;
- la figure 3 est une vue schématique de la partie terminale d'un cathéter selon l'invention ;
- la figure 4 est une vue en perspective de l'extrémité distale du tube d'un cathéter selon l'invention, avant montage de sa tête de transfert ;
- la figure 5 est une vue en coupe de la partie terminale du cathéter ;
- les figures 6 à 8 sont vues semblables à la figure 5 pour des variantes du cathéter ; et
- les figures 9 et 10 sont des vues semblables aux figures 4 et 5 pour une autre variante du cathéter.

La figure 1 montre un instrument de transfert intra-utérin, de l'art antérieur, raccordé à des moyens d'alimentation 27 en substances à transférer et à un conduit de raccordement 28 par l'intermédiaire d'un raccord 11.

L'instrument proprement dit comporte une sonde 1 munie à une de ses extrémités d'un embout 4. La sonde 1 a vocation à être insérée par la voie naturelle vagino-utérine dans ou contre l'utérus d'un animal femelle, tel qu'une truie ou une laie, que l'on souhaite par exemple féconder par insémination artificielle. La sonde 1 comporte un tube creux 2, porteur à son extrémité distale, c'est-à-dire celle opposée aux moyens d'alimentation 27, d'un embout 4. Cet embout 4 a la forme sensiblement d'un cylindre dont l'extrémité distale est chamfreinée pour éviter des blessures lors de son introduction et pour faciliter le franchissement du col de l'utérus. Il présente en outre une rainure circulaire en son milieu, de façon à se maintenir à cheval sur le col et définir ainsi un point longitudinal de référence pour la cavité utérine.

La sonde 1 comporte également, inséré à l'intérieur du tube creux 2, un cathéter 6 apte à coulisser entre une position rétractée où il est entièrement positionné dans l'espace central du tube 2, et une position déployée où il fait saillie hors du tube 2 en passant à travers l'embout 4, de façon à atteindre le fond de la cavité utérine et déposer les substances à transférer au voisinage immédiat des cornes utérines. Ce cathéter présente à son extrémité distale 7 une tête de transfert 8 munie d'une partie terminale 9 en forme de boule, porteuse d'un orifice 10 d'évacuation des substances à transférer.

En se référant à la figure 2 on voit le cathéter 6 en position rétractée, avec sa partie terminale 9 en appui contre la paroi interne de l'extrémité distale de l'embout 4. Cet embout présente un orifice 5 par lequel le cathéter et sa tête de transfert passent, moyennant une déformation élastique, pour se projeter dans la cavité utérine.

En se référant maintenant à la figure 3, on voit un cathéter dont la tête de transfert 8 a la forme d'une cacahouète, c'est-à-dire une forme oblongue avec ici deux renflements, un renflement distal 31 et un renflement proximal 32, séparés par un étranglement 33 de plus petite section. Les deux renflements représentés ont des sections égales, sans que cette caractéristique soit impérative. La tête 8 est orientée dans le prolongement du tube du cathéter 6 afin de procurer une stabilité longitudinale à cette tête lorsqu'elle est poussée par le tube à l'intérieur des cornes utérines. Cette forme oblongue permet d'éviter un retournement de la partie terminale et sa mise en travers par rapport à la direction souhaitée d'avancement.

De façon préférentielle, pour garantir cette stabilité longitudinale, la plus grande longueur L est plus de deux fois supérieure au plus grand diamètre des renflements 31 et 32, et de façon encore plus préférentielle égale à trois fois ce même diamètre. Dans le cas d'un instrument de transfert intra-utérin destiné aux porcins cette longueur L est comprise entre 20 et 40 mm et préférentiellement de l'ordre de 30 mm.

Le second avantage apporté par cette forme en cacahouète provient de la présence des deux renflements 31 et 32 qui ne présentent qu'une ligne circulaire de contact avec un cylindre qui formerait une enveloppe tangentielle pour la tête 8. Ceci permet de n'avoir comme surface de contact avec la paroi interne des cornes utérines, que deux lignes, une pour chaque renflement, lors de l'introduction du cathéter. Le glissement de la tête de transfert est donc grandement facilité et le confort de l'animal amélioré en conséquence.

De façon préférentielle la section de l'étranglement est comprise entre un quart et la moitié de la plus grande section des renflements 31 et 32, et, de façon encore plus préférentielle, égale sensiblement au tiers de cette plus grande section.

La forme en cacahouète donnée à la tête 8 présente deux extrémités arrondies, une extrémité arrondie distale 34 et une extrémité arrondie proximale 35. La forme arrondie distale 34 a pour objet de faciliter tout d'abord le passage de la tête 8 à travers l'orifice 5 de l'embout 4, et ensuite son introduction dans l'utérus de l'animal en évitant qu'il s'enfonce dans la paroi de l'utérus et fasse souffrir inutilement l'animal. La forme arrondie proximale peut être une section de sphère comme indiqué sur la figure 3, ou toute autre forme de liaison avec l'extrémité distale du cathéter, pour autant qu'elle soit dépourvue d'arêtes qui pourraient blesser l'animal lors du retrait de la sonde.

Tel que représenté sur la figure 3, sans que cette forme soit impérative, la partie terminale présente une symétrie de révolution autour de son axe et une symétrie par rapport à un plan perpendiculaire à cet axe, passant par un des diamètres de l'étranglement 33.

La matière préférentiellement utilisée pour réaliser cette partie terminale est un polyoxyméthylène, qui présente l'avantage de la légèreté et d'être lisse, ce qui procure un faible coefficient de frottement avec la paroi utérine.

En se référant maintenant à la figure 4 on voit, représentée en coupe, l'extrémité distale du tube du cathéter, sur laquelle sera fixée la tête 8. Ce tube, en matière souple et lisse telle que du polyéthylène basse densité, est traversé longitudinalement par deux canaux parallèles, un premier canal 36 pour l'acheminement des substances à transférer et un second canal 37 destiné à recevoir un câble de renfort 38.

Ce second canal s'étend parallèlement au premier canal sur au moins toute la longueur du cathéter 6. Afin d'éviter que ce tube ne se replie ou se mette en boule lorsqu'il n'est plus guidé par le tube 2, le second canal est muni d'un câble de renfort 38 qui lui assure une rigidité adaptée pour progresser à l'intérieur de l'utérus et des cornes utérines. Ce câble de renfort est préférentiellement réalisé en une matière propre à rétrodiffuser les ultrasons, ce qui permet, au besoin, de visualiser son cheminement à l'intérieur de l'utérus et de voir par échographie, l'endroit où les substances seront déposées.

La taille du câble de renfort est typiquement comprise entre 1 et 1,5 mm, et préférentiellement égale à 1,2 mm, pour un tube dont le diamètre est de l'ordre de 3,5 mm. Le diamètre du second canal est alors de l'ordre de 1,3 mm.

L'extrémité distale du tube du cathéter 6 a vocation à recevoir la tête 8 qui, pour cela, présente à son extrémité proximale une cavité adaptée à la forme mâle du tube. L'extrémité distale du tube est généralement fixée dans la cavité de la tête 8 par collage, comme représenté sur la figure 5. Des modes de liaison complémentaires peuvent être superposés au collage afin de garantir une bonne fixation de la tête 8 et éviter que celle-ci se désolidarise du tube et ne reste dans la cavité utérine lors du retrait de la sonde.

Des variantes, portant sur la fixation de la tête 8 sont représentées sur les figures 6 à 8. Dans la variante illustrée sur la figure 6, le câble de renfort 38 ne s'étend pas jusqu'à l'extrémité distale du tube, de façon à laisser un espace libre dans le second canal 37 où peut être glissé un pion de liaison 39 avec la tête 8. La tête présente à cet effet un canal complémentaire 40 positionné de façon à ce qu'il soit situé en face du second canal 37 du tube lorsque celui-ci est inséré dans la cavité de la tête 8. Le pion 39 est positionné à cheval dans le second canal 37 du tube et dans le canal complémentaire 40 de la tête 8 et maintenu en place, par exemple, par collage. Dans la variante illustrée sur la figure 7, le pion de liaison 39 présente des crans d'accrochage et est entré en force dans le second canal 37 et dans le canal complémentaire 40.

En se référant à la figure 8 on voit une autre variante dans laquelle l'assemblage entre les deux pièces est sécurisé par l'implantation d'une goupille 43, qui pénètre à la fois dans le tube et dans la tête 8 selon un axe perpendiculaire à l'axe dudit tube.

Enfin, en référence aux figures 9 et 10 on voit une autre variante où l'extrémité distale du tube du cathéter 6 se prolonge au-delà de celle du second canal 38 par une conduite complémentaire 41, d'un diamètre réduit par rapport au tube et traversée uniquement par le premier canal 36. Parallèlement la tête 8 est traversée par une cavité traversante 42 dont le diamètre correspond à celui de la conduite complémentaire 41. La conduite complémentaire 41 est ainsi apte à s'insérer dans cette cavité traversante 42 et y être maintenue, par exemple par collage. La longueur de la conduite complémentaire 41 est de préférence égale à celle de la cavité traversante 42, de façon que l'orifice d'évacuation 10 du tube se trouve au niveau de la partie distale de la tête 8.

Ce mode de réalisation offre l'avantage d'offrir une grande surface de collage entre le cathéter et la tête et ainsi de garantir une bonne solidarisation entre les deux pièces.

Dans des variantes non illustrées, la conduite complémentaire 41 n'est pas monobloc avec le reste du tube du cathéter 6 mais formée par une pièce rapportée, par exemple par collage, soudage ou montage en force.

Dans une autre variante non représentée, l'assujettissement entre le tube du cathéter et la tête 8 s'effectue par surmoulage du tube par la matière de la tête.

Dans une autre variante non représentée, le canal de transfert de la tête 8 ne débouche pas par un orifice 10 situé à l'extrémité distale 34, mais par un ou plusieurs orifices disposés différemment, par exemple par deux orifices latéraux comme dans le dispositif antérieur illustré sur la figure 2.

Dans une autre variante non représentée, la tête de transfert 8 comporte davantage que deux renflements tels que les renflements 31 et 32, par exemple trois renflements avec deux renflements voisins qui sont séparés l'un de l'autre par un étranglement tel que 33.

Le cathéter 6 illustré sur les figures 4 à 10 et décrit ci-dessus convient particulièrement bien pour effectuer un transfert d'embryon non chirurgical, mais il convient aussi pour d'autres applications dans le domaine de l'insémination artificielle, notamment l'insémination profonde, ou encore pour transférer des substances autres que pour l'insémination artificielle, par exemple des médicaments.

Il est intéressant d'utiliser le cathéter 6 dans un instrument de transfert intra-utérin tel que le dispositif 1 illustré sur les figures 1 et 2 mais on notera que le cathéter 6, en raison de la résistance au pliage que lui confère la présence du câble 38, est utilisable dans certaines circonstances directement en tant qu'instrument de transfert intra-utérin ou alors peut être utilisé avec un dispositif applicateur différent, par exemple une gaine en forme de doigt de gant ayant sensiblement la longueur de la cavité vaginale et dont l'extrémité est déchirée par la tête 8 lorsque la gaine vient à la rencontre du col de l'utérus.

De nombreuses autres variantes sont possibles en fonction des circonstances, et l'on rappelle à cet égard que l'invention ne se limite pas aux exemples décrits et représentés.

## Revendications

1. Instrument de transfert intra-utérin par la voie naturelle vagino-utérine, comportant un cathéter (6) comportant un tube portant à une extrémité une tête de transfert (8), ledit tube étant traversé par un canal (36) pour l'acheminement des substances, ladite tête de transfert (8) étant munie d'au moins un orifice (10) de passage des substances à transférer, ladite tête de transfert (8) présentant une forme oblongue ayant une orientation générale dans le prolongement de celle dudit tube, avec une section transversale évolutive présentant au moins deux renflements latéraux arrondis distincts (31, 32), aucune portion de ladite tête (8) n'étant davantage proéminente latéralement que lesdits deux renflements (31, 32) ; **caractérisé en ce que** les deux extrémités (34, 35) de ladite tête de transfert (8) ont une forme arrondie.

2. Instrument de transfert selon la revendication 1, dans lequel les deux renflements (31, 32) ont des sections égales.

3. Instrument de transfert selon l'une des revendications 1 ou 2, dans lequel la tête de transfert présente une symétrie de révolution autour de son axe.

4. Instrument de transfert selon l'une quelconque des revendications 1 à 3, dans lequel la plus grande longueur (L) de la tête de transfert est au moins deux fois supérieure au plus grand diamètre des renflements (31, 32).

5. Instrument de transfert selon la revendication 4, dans lequel la plus grande longueur (L) de la tête de transfert (8) est sensiblement égale à trois fois le plus grand diamètre des renflements (31, 32).

6. Instrument de transfert selon l'une quelconque des revendications 1 à 5, dans lequel la plus grande longueur de la tête de transfert (8) est comprise entre 20 et 40 mm.

7. Instrument de transfert selon la revendication 6, dans lequel la plus grande longueur de la tête de transfert (8) est sensiblement égale à 30 mm.

8. Instrument de transfert selon l'une quelconque des revendications 1 à 7, dans lequel la section d'un étranglement (33) séparant lesdits deux renflements (33, 34) est comprise entre un quart et la moitié de la plus grande section des renflements (31, 32).

9. Instrument de transfert selon l'une quelconque des revendications 1 à 8, dans lequel la tête de transfert (8) présente une symétrie par rapport à un plan perpendiculaire à son axe et passant par un diamètre d'un étranglement (33) séparant lesdits deux renflements (31, 32).

10. Instrument de transfert selon l'une quelconque des revendications 1 à 9, dans lequel la tête de transfert est réalisée en polyoxyméthylène.

11. Instrument de transfert selon l'une quelconque des revendications 1 à 10, **caractérisé en ce que** le cathéter (6) comporte un tube, percé par ledit canal (36) et par un deuxième canal (37) disjoint et parallèle au premier, ledit deuxième canal contenant un câble de renfort (38).

12. Instrument de transfert selon la revendication 11, dans lequel ledit câble de renfort (38) est réalisé en une matière propre à rétrodiffuser les ultrasons.

13. Instrument de transfert selon la revendication 11 ou 12, dans lequel ledit câble de renfort (38) a un diamètre compris entre 1 et 1,5 mm.

14. Instrument de transfert selon l'une quelconque des revendications 1 à 13, dans lequel la tête de transfert (8) est fixée au tube par collage.

15. Instrument de transfert selon la revendication 14, dans lequel la tête de transfert (8) est fixée au tube par collage et par un pion (39) implanté d'une part dans l'extrémité du deuxième canal (37) et d'autre part dans un logement adapté (40) porté par ladite tête de transfert (8).

16. Instrument de transfert selon la revendication 15, dans lequel ledit pion (39) est un pion cranté.

17. Instrument de transfert selon la revendication 14, dans lequel la tête de transfert (8) est fixée au tube par collage et par une goupille (43) pénétrant à la fois dans le cathéter (6) et dans la tête de transfert (8), selon un axe perpendiculaire à son axe.

18. Instrument de transfert selon l'une quelconque des revendications 1 à 17, dans lequel l'extrémité du tube porteuse de la tête de transfert (8) se prolonge par une conduite complémentaire (41) de plus faible diamètre traversée par le seul canal (36).

19. Instrument de transfert selon la revendication 18, dans lequel la tête de transfert (8) présente une cavité traversante (42), recevant ladite conduite complémentaire (41).

20. Instrument de transfert selon la revendication 19, dans lequel la conduite complémentaire (41) se prolonge dans ladite cavité traversante (42) jusqu'à déboucher à l'extrémité de ladite tête de transfert (8).

21. Instrument de transfert selon l'une des revendications 1 à 20, comportant, en outre dudit cathéter (6), une sonde (1) munie à une de ses extrémités d'un embout (4) apte à se positionner contre ou dans le col de l'utérus, ledit cathéter (6) étant inséré dans l'espace central de la sonde (1) et étant apte à traverser ledit embout (4) pour quitter une position rétractée où la tête de transfert (8) du cathéter (6) est rétractée à l'intérieur de l'espace central de ladite sonde et une position déployée où ladite tête de transfert (8) fait saillie hors de l'embout (4) de la sonde (1).

## Claims

1. Instrument for intra-uterine transfer by the natural vagino-uterine route, including a catheter (6) including a tube carrying at one end a transfer head (8), said tube having passing through it a passage (36) for feeding substances, said transfer head (8) being provided with at least one orifice (10) for substances to be transferred to pass through; said transfer head (8) having an oblong shape having a general orientation in line with that of said tube, with a varying cross section including at least two separate rounded lateral enlargements (31, 32), no portion of said head (8) being more prominent laterally than said two enlargements (31, 32); **characterised in that**, the two ends (34, 35) of said transfer head (8) have a rounded shape.

2. Transfer instrument according to claim 1, wherein the two enlargements (31, 32) have equal sections.

3. Transfer instrument according to either of claims 1 or 2, wherein the transfer head has symmetry of revolution about its axis.

4. Transfer instrument according to any one of claims 1 to 3, wherein the greatest length (L) of the transfer head is at least twice the greatest diameter of the enlargements (31, 32).

5. Transfer instrument according to claim 4, wherein the greatest length (L) of the transfer head (8) is substantially three times the greatest diameter of the enlargements (31, 32).

6. Transfer instrument according to any one of claims 1 to 5, wherein the greatest length of the transfer head (8) is between 20 and 40 mm inclusive.

7. Transfer instrument according to claim 6, wherein the greatest length of the transfer head (8) is substantially equal to 30 mm.

8. Transfer instrument according to any one of claims 1 to 7, wherein the section of a constriction (33) separating said two enlargements (33, 34) is between one quarter and one half inclusive of the greatest section of the enlargements (31, 32).

9. Transfer instrument according to any one of claims 1 to 8, wherein the transfer head (8) is symmetrical with respect to a plane perpendicular to its axis and passing through a diameter of a constriction (33) separating said two enlargements (31, 32).

10. Transfer instrument according to any one of claims 1 to 9, wherein the transfer head is made from polyoxymethylene.

11. Transfer instrument according to any one of claims 1 to 10, **characterised in that** the catheter (6) includes a tube, pierced by said passage (36) and by a second passage (37) separate from and parallel to the first, said second passage containing a reinforcing cable (38).

12. Transfer instrument according to claim 11, wherein said reinforcing cable (38) is made from a material adapted to backscatter ultrasound.

13. Transfer instrument according to claim 11 or 12, wherein said reinforcing cable (38) has a diameter between 1 and 1.5 mm inclusive.

14. Transfer instrument according to any one of claims 1 to 13, wherein the transfer head (8) is glued to the tube.

15. Transfer instrument according to claim 14, wherein the transfer head (8) is fixed to the tube by gluing and by a peg (39) inserted on the one hand in the end of the second passage (37) and on the other hand in an appropriate housing (40) carried by said transfer head (8).

16. Transfer instrument according to claim 15, wherein said peg (39) is a notched peg.

17. Transfer instrument according to claim 14, wherein the transfer head (8) is fixed to the tube by gluing and by a pin (43) penetrating both the catheter (6) and the transfer head (8) along an axis perpendicular to its axis.

18. Transfer instrument according to any one of claims 1 to 17, wherein the end of the tube carrying the transfer head (8) is extended by an additional duct (41) of smaller diameter through which only the passage (36) passes.

19. Transfer instrument according to claim 18, wherein the transfer head (8) includes a through-cavity (42) receiving said additional duct (41).

20. Transfer instrument according to claim 19, wherein the additional duct (41) extends in said through-cavity (42) until it discharges at the end of said transfer head (8).

21. Transfer instrument according to any one of claims 1 to 20, including, in addition to said catheter (6), a probe (1) provided at one of its ends with a tip (4) adapted to be positioned against or in the cervix of the uterus, said catheter (6) being inserted in the central space of the probe (1) and being adapted to pass through said tip (4) from a retracted position in which the transfer head (8) of the catheter (6) is retracted inside the central space of said probe to a deployed position in which said transfer head (8) projects out of the tip (4) of the probe (1).

## Patentansprüche

1. Instrument zur intrauterinen Übertragung auf dem natürlichen Vaginouterin-Weg, mit einem Katheter (6), der ein Rohr aufweist, das an einem Ende einen Übertragungskopf (8) trägt, wobei durch das Rohr ein Kanal (36) für den Transport von Substanzen verläuft, wobei der Übertragungskopf (8) mit wenigstens einer Mündung (10) für den Durchgang der zu übertragenden Substanzen versehen ist, wobei der Übertragungskopf (8) eine längliche Form aufweist, die eine allgemeine Orientierung in der Verlängerung dieses Rohrs hat, wobei ein evolutiver Querschnitt wenigstens zwei verschiedene abgerundete seitliche Verdickungen (31, 32) aufweist, wobei kein Teil des Kopfes (8) seitlich um mehr als die zwei Verdickungen (31, 32) vorsteht; **dadurch gekennzeichnet, dass** die zwei Enden (34, 35) des Übertragungskopfes (8) eine abgerundete Form haben.

2. Übertragungsinstrument nach Anspruch 1, wobei die zwei Verdickungen (31, 32) gleiche Querschnitte haben.

3. Übertragungsinstrument nach einem der Ansprüche 1 oder 2, wobei der Übertragungskopf eine Rotationssymmetrie um seine Achse aufweist.

4. Übertragungsinstrument nach einem der Ansprüche 1 bis 3, wobei die größte Länge (L) des Übertragungskopfes wenigstens zweimal größer als der größte Durchmesser der Verdickungen (31, 32) ist.

5. Übertragungsinstrument nach Anspruch 4, wobei die größte Länge (L) des Übertragungskopfes (8) im Wesentlichen gleich dem dreifachen größten Durchmesser der Verdickungen (31, 32) ist.

6. Übertragungsinstrument nach einem der Ansprüche 1 bis 5, wobei die größte Länge des Übertragungskopfes (8) im Bereich von 20 bis 40 mm liegt.

7. Übertragungsinstrument nach Anspruch 6, wobei die größte Länge des Übertragungskopfes (8) im Wesentlichen gleich 30 mm ist.

8. Übertragungsinstrument nach einem der Ansprüche 1 bis 7, wobei der Querschnitt einer Einschnürung (33), die die zwei Verdickungen (33, 34) trennt, im Bereich von einem Viertel bis zur Hälfte des größten Querschnitts der Verdickungen (31, 32) liegt.

9. Übertragungsinstrument nach einem der Ansprüche 1 bis 8, wobei der Übertragungskopf (8) eine Symmetrie in Bezug auf eine Ebene aufweist, die zu seiner Achse senkrecht ist und durch die ein Durchmesser einer die zwei Verdickungen (31, 32) trennenden Einschnürung (33) verläuft.

10. Übertragungsinstrument nach einem der Ansprüche 1 bis 9, wobei der Übertragungskopf aus Polyoxymethylen hergestellt ist.

11. Übertragungsinstrument nach einem der Ansprüche 1 bis 10, **dadurch gekennzeichnet, dass** der Katheter (6) ein Rohr enthält, durch das der Kanal (36) und ein zweiter Kanal (37), der vom ersten getrennt und hierzu parallel ist, verlaufen, wobei der zweite Kanal ein Verstärkungskabel (38) enthält.

12. Übertragungsinstrument nach Anspruch 11, wobei das Verstärkungskabel (38) aus einem Material hergestellt ist, das Ultraschall zurückschicken kann.

13. Übertragungsinstrument nach Anspruch 11 oder 12, wobei das Verstärkungskabel (38) einen Durchmesser im Bereich von 1 bis 1,5 mm hat.

14. Übertragungsinstrument nach einem der Ansprüche 1 bis 13, wobei der Übertragungskopf (8) an dem Rohr durch Kleben befestigt ist.

15. Übertragungsinstrument nach Anspruch 14, wobei der Übertragungskopf (8) an dem Rohr durch Kleben und durch einen Zapfen (39), der einerseits in das Ende des zweiten Kanals (37) und andererseits in einen angepassten Aufnahmesitz (40), den der Übertragungskopf (8) trägt, eingesetzt ist, befestigt ist.

16. Übertragungsinstrument nach Anspruch 15, wobei der Zapfen (39) ein gerippter Zapfen ist.

17. Übertragungsinstrument nach Anspruch 14, wobei der Übertragungskopf (8) an dem Rohr durch Kleben und durch einen Stift (43), der sowohl in den Katheter (6) als auch in den Übertragungskopf (8) längs einer zu dessen Achse senkrechter Achse eindringt, befestigt ist.

18. Übertragungsinstrument nach einem der Ansprüche 1 bis 17, wobei das Ende des Rohrs, das den Übertragungskopf (8) trägt, durch eine komplementäre Leitung (41) mit einem geringeren Durchmesser, durch das der einzige Kanal (36) verläuft, verlängert ist.

19. Übertragungsinstrument nach Anspruch 18, wobei der Übertragungskopf (8) einen Durchgangshohlraum (42) aufweist, der die komplementäre Leitung (41) aufnimmt.

20. Übertragungsinstrument nach Anspruch 19, wobei die komplementäre Leitung (41) in den Durchgangshohlraum (42) so weit verlängert ist, bis sie in das Ende des Übertragungskopfes (8) mündet.

21. Übertragungsinstrument nach einem der Ansprüche 1 bis 20, das außer dem Katheter (6) eine Sonde (1) umfasst, die an einem ihrer Enden mit einem Anschluss (4) versehen ist, der sich an oder in dem Gebärmutterhals positionieren kann, wobei der Katheter (6) in den Mittelraum der Sonde (1) eingesetzt ist und durch den Anschluss (4) verlaufen kann, um eine zurückgezogene Position, in der der Übertragungskopf (8) des Katheters (6) in den Mittelraum der Sonde zurückgezogen ist, in eine ausgefahrene Position, in der der Übertragungskopf (8) von dem Anschluss (4) der Sonde (1) vorsteht, zu verlassen.
